# DEMANDE DE BREVET EUROPEEN

(11) **EP 2 647 947 A1**
(43) Date de publication de la demande: **09.10.2013**
(21) Numéro de dépôt: 13160146.0
(22) Date de dépôt: 20.03.2013
(51) Int. Cl.: F41H 5/02

(54) **Protection anti-charge creuse**

(30) Priorité: 04.04.2012 FR 1253083
(71) Demandeur: Panhard Général Défense, 91630 Marolles en Hurepoix (FR)
(72) Inventeur: Duclos, Jean-Christophe, 42130 Arthun (FR)
(74) Mandataire: Novagraaf Technologies

(57) **Abrégé**

Le dispositif de protection balistique (1) selon l'invention comporte une grille (2) à mailles qui est caractérisée en ce qu'au moins un coté des mailles présente des aspérités (200, 201) et que la grille (2) est plane et que les aspérités (200, 201) sont situées dans le plan de la grille (2). Ces aspérités (200, 201) permettent de diminuer la distance entre la coiffe du projectile et le contour de la maille sans diminuer la taille des mailles et donc sans notablement augmenter le poids du dispositif.

## Description

La présente invention concerne les systèmes de protection balistique contre l'action des projectiles à charge creuse.

Ce type de dispositif concerne essentiellement les véhicules blindés militaires qui peuvent être la cible de tirs de munitions à charges creuses. Cette famille de munition comporte à son extrémité un capteur piézo-électrique qui, à l'impact, déclenche un détonateur permettant la mise à feu de la charge. Toute la puissance de l'explosion se concentre sur une surface très réduite de la cible perforant ainsi les blindages par un jet de métal en fusion.

Un des moyens couramment utilisés pour contrer cette menace consiste à équiper le pourtour du véhicule blindé d'une protection constituée de grilles métalliques.

Les dimensions de ces mailles sont étudiées pour assurer le non déclenchement de la charge explosive en provoquant un dysfonctionnement électrique de la chaîne pyrotechnique de mise à feu. Cette solution de neutralisation est basée sur une interaction entre le contour intérieur métallique des mailles des grilles de protection et la coiffe, elle aussi métallique, du projectile à charge creuse. Pour être efficace, ce contact doit se produire impérativement avant l'impact du capteur piézo-électrique sur la paroi du véhicule ciblé.

Ainsi, la distance entre la coiffe du projectile et le contour intérieur de la maille doit être suffisamment faible pour provoquer le court circuit électrique avant l'impact du capteur piézo-électrique mais à l'inverse, le maillage ne doit être pas trop serré afin de limiter les probabilités de déclenchement de la munition par impact direct du capteur sur les mailles.

Les dispositifs de protection par grilles, commercialisés à ce jour, intègrent des maillages de forme géométrique simple, rectangulaire ou en losange qui présentent des zones de moindre efficacité et dont la structure peut se déformer au passage du projectile sans qu'il y est pour autant désamorçage de la charge.

D'autre part ces dispositifs doivent être fixés, à l'aide de support rigide, sur les parois du véhicule ce qui en augmente le poids.

La présente invention se propose de minimiser l'étendue des zones à risque mentionnées précédemment, de rigidifier la structure des panneaux grillagés et de limiter l'impact du dispositif sur le poids du véhicule.

Le dispositif de protection balistique selon l'invention comporte une grille à mailles qui est **caractérisée en ce qu'**au moins un coté des mailles présente des aspérités et la grille est plane et que les aspérités sont situées dans le plan de la grille. Ces aspérités permettent de diminuer la distance entre la coiffe du projectile et le contour de la maille sans diminuer la taille des mailles et donc sans notablement augmenter le poids du dispositif. La grille et les ondulations sont planaires en raison du processus industriel de fabrication : une découpe à plat dans une plaque de matière. Mais les aspérités ne sont pas nécessairement coplanaires, en effet le système sera plus efficace si les picots sont dans le même plan ou pointés tous les deux en direction de l'extérieur du véhicule ou de la surface à protéger.

Selon une caractéristique particulière, les aspérités sont constituées d'ondulations. Les ondulations peuvent être soit des ondes en forme de vagues soit des crénelures ou toute autre forme répétitive. La surface ouverte pour la charge est ainsi réduite.

Selon une autre caractéristique, les aspérités sont constituées de picots. Les picots peuvent avoir différentes formes : des piques rectilignes ou non, pointues ou non, et de longueur variable.

Selon une disposition particulière, les picots sont disposés au sommet de chaque ondulation. La forme en ligne brisée des deux bords horizontaux du contour des mailles et la présence de picots situés à chaque pointe de ces bords permettent un contact anticipé et plus assuré avec la coiffe des projectiles à charge creuse et génèrent de ce fait plus rapidement et plus sûrement un court-circuit. La neutralisation de la mise à feu de la charge creuse se produit donc de manière plus certaine et plus tôt améliorant ainsi la surface effective du dispositif de protection par réduction des zones de moindre efficacité. Dans ce cas, la taille des picots sera limitée afin de laisser un espace entre les picots en vis-à-vis.

Selon une caractéristique particulière, la grille est métallique. Le métal doit être choisi pour permettre de réaliser le court circuit entre la tête de la charge creuse et la grille. Chaque grillagé est fabriqué par découpage afin de garantir l'homogénéité et la continuité de la matière sur l'ensemble de la grille.

Selon une autre caractéristique, la grille est en matériau à haute limite élastique. La grille est en matériau à haute limite élastique afin de limiter le risque de déformation permanente de la structure grillagée au passage du projectile.

Selon une autre caractéristique, la grille présente un maillage rectangulaire et que les aspérités sont placées dans les parties les plus longues du maillage rectangulaire. Le maillage rectangulaire permet de garantir entre les 2 côtés de la maille une distance minimale permettant à la coiffe du projectile de toucher au moins un des 2 bords. Le nombre de côtés courts doit être réduit au minimum car ces derniers provoquent des trous balistiques (risque de contact direct du piezo de mise à feu du projectile sur ces bords) et augmentent la masse de la grille. Ils contribuent cependant à rigidifier le dispositif.

Le nombre de picots sur les bords longs est suffisant pour que la probabilité de contact entre la munition et un des picots soit élevée. On peut néanmoins ajouter des picots sur les bords courts.

Selon une autre disposition, le maillage rectangulaire est construit pour que les rectangles d'une même ligne soient décalés par rapport à ceux des lignes adjacentes.

Selon une caractéristique particulière, la grille a une épaisseur de 3 à 8 mm. L'épaisseur reste dans tous les cas faible au regard des autres dimensions de la grille considérée dans son ensemble. Cette faible épaisseur limite l'impact pondéral du dispositif sur le poids du véhicule.

L'invention porte également sur un véhicule équipé du dispositif de protection ayant les caractéristiques décrites précédemment.

D'autres avantages pourront encore apparaître à l'homme du métier à la lecture des exemples ci-dessous, illustrés par les figures annexées, donnés uniquement à titre d'exemple :
- La figure 1 représente une vue générale du dispositif selon l'invention,
- La figure 2 illustre le détail d'une maille de dispositif selon l'invention,
- La figure 3 représente un véhicule équipé du dispositif,
- Les figures 4a et 4b montrent une vue de profil d'une maille de la grille selon deux modes de réalisation.

Le dispositif de protection balistique 1 notamment de charge creuse, illustré à la figure 1, est constitué d'un ou plusieurs panneaux grillagés ou grille 2 qui sont juxtaposées ou fixées les une aux autres. Lesdites grilles sont en matériau à haute limite élastique.

La grille 2 est constituée d'un maillage présentant des bords verticaux les plus courts 21 et des bords horizontaux les plus longs 20 constituant des rectangles 22.

Dans l'illustration des figures 1 et 2, les bords horizontaux 20 sont constitués de lignes brisées, ici des ondulations 200. Chaque ondulation 200 présente à son sommet 202 au moins un picot 201 (cf. figure 2).

Chaque picot 201 est placé soit dans le plan de le grille comme on le voit sur la vue de profil 4a, soit vers l'extérieur (vers le projectile) comme illustré sur la figure 4b.

Chaque grille 2 est constituée d'une série de lignes 2a, 2b,..., 2i, 2i+1... superposées comme illustré figure 1, chaque ligne étant constituée d'une suite de rectangles. Deux lignes successives 2i et 2i+1 ont des séries de rectangles 22 décalés les uns par rapport aux autres.

Les rectangles peuvent également être alignés sans sortir du cadre de la présente invention.

Les panneaux grillagés ou grille 2 sont montés sur des véhicules 3, sur les parties latérales, à l'avant, à l'arrière ou sur le toit. La taille des panneaux peut être adaptée à la surface à couvrir.

Sans sortir du cadre de la présente invention, les panneaux grillagés pourraient être positionnés à 90° par rapport à ceux décrit ci-dessus : les bords longs seraient alors verticaux.

## Revendications

1. Dispositif de protection balistique (1) comportant une grille (2) à mailles **caractérisée en ce qu'**au moins un coté (20, 21) des mailles présente des aspérités (200, 201), que la grille (2) est plane et que les aspérités (200, 201) sont situées dans le plan de la grille (2).

2. Dispositif de protection (1) selon la revendication 1, **caractérisé en ce que** les aspérités sont constituées d'ondulations (200).

3. Dispositif de protection (1) selon une des revendications précédentes, **caractérisé en ce que** les aspérités sont constituées de picots (201).

4. Dispositif de protection (1) selon la revendication précédente **caractérisé en ce que** les picots (201) sont disposés au sommet (202) de chaque ondulation (200).

5. Dispositif de protection (1) selon une des revendications précédentes, **caractérisé en ce que** la grille (2) est métallique.

6. Dispositif de protection (1) selon une des revendications précédentes, **caractérisé en ce que** la grille (2) est en matériau à haute limite élastique.

7. Dispositif de protection (1) selon une des revendications précédentes, **caractérisé en ce que** la grille (2) présente un maillage rectangulaire et que les aspérités (200, 201) sont placées dans les parties les plus longues (20) du maillage rectangulaire.

8. Dispositif de protection (1) selon une des revendications précédentes, **caractérisé en ce que** le maillage rectangulaire est construit pour que les rectangles (22) d'une même ligne (2i) soient décalés par rapport à ceux des lignes adjacentes suivantes (2i+1).

9. Dispositif de protection (1) selon une des revendications précédentes, **caractérisé en ce que** la grille (2) a une épaisseur de 3 à 8 mm.

10. Véhicule (3) équipé du dispositif de protection (1) selon une des revendications précédentes.
